# EUROPÄISCHE PATENTSCHRIFT

(11) **EP 0 622 513 B1**
(45) Veröffentlichungstag und Bekanntmachung des Hinweises auf die Patenterteilung: **29.05.1996**
(21) Anmeldenummer: 93101214.0
(22) Anmeldetag: 27.01.1993
(51) Int. Cl.: E05F 11/38, E05F 11/50

(54) **Motor-Getriebe-Antriebseinheit mit durch eine Notbetätigung auskuppelbarer Getriebeübertragung**
Motor gear drive unit with a gear transmission which is disconnectable by an emergency actuator
Unité d'entraînement à moteur-réducteur avec une transmission à engrenage qui est débrayable par une commande de secour

(43) Veröffentlichungstag der Anmeldung: 02.11.1994
(73) Patentinhaber: SIEMENS AKTIENGESELLSCHAFT, D-80333 München (DE)
(72) Erfinder: Fiedler, Rudolf, Dipl.-Ing., W-6990 Bad Mergentheim (DE)

(56) Entgegenhaltungen:
- EP-A- 0 355 306
- EP-A- 0 410 487
- DE-A- 2 553 667
- DE-A- 2 915 669
- DE-A- 3 133 652
- DE-C- 3 403 259
- DE-U- 8 523 887

## Beschreibung

Die Erfindung bezieht sich auf eine Motor-Getriebe-Antriebseinheit mit durch eine Notbetätigung auskuppelbarer Getriebeübertragung gemäß Anspruch 1.

Durch die als nächstliegenden Stand der Technik anzusehende EP-A1-0 355 306 ist eine Antriebsvorrichtung, insbesondere für Schiebedächer, Schiebe-Hebe-Dächer, Fensterscheiben mit einem Elektromotor und einem betriebsmäßig von diesem angetriebenen Schneckengetriebe in einem in einen ersten Gehäuseteil und einen zweiten Gehäuseteil aufgeteilten Getriebegehäuse sowie mit einer durchgehenden Antriebswelle bekannt, die im Fall einer Notbetätigung durch axiales Verschieben eines gesonderten Kupplungsstückes von ihrer betriebsmäßigen Antriebsverbindung zu dem Schneckenrad trennbar und über das Kupplungsstück von außen händisch antreibbar ist.

Motor-Getriebe-Antriebseinheiten der vorgenannten Art werden z.B. zum motorischen Antrieb von Schiebedächern bzw. Fenstern in Kraftfahrzeugen verwendet, bei denen z.B. bei Ausfall des motorischen Antriebes durch eine Notbetätigung eine manuelle Schließung bzw. Öffnung des Schiebedaches bzw. des Fensters ohne die selbsthemmende Sperrwirkung des Getriebes möglich sein soll.

Durch die DE-A-31 33 652 bzw. die FR-A-2 532 983 sind Antriebe mit einem Schneckengetriebe bekannt, bei denen in einem die Schneckenwelle bzw. das Schneckenrad übergreifenden, vorzugsweise axial zweigeteilten Gehäuse eine durchgehende sowohl dem Abtrieb als auch dem manuellen Antrieb im Fall einer Notbetätigung dienende, zumindest einstückig wirkende Welle in dem axial vor dem Schneckenrad als auch in dem axial hinter dem Schneckenrad befindlichen Gehäuseteil mittelbar oder unmittelbar gelagert ist. Derartige Konstruktionen erfordern eine hohe Produktions- bzw. Montagegenauigkeit bzw. eine aufwendige Oberflächenbearbeitung der rotierenden Bauteile, da ansonsten durch Verkantung bzw. Versetzung der gegenseitig zu montierenden Einzelteile, insbesondere zwei Gehäuseteile der Antriebsheit hohe mechanische Reibungsverluste entstehen können, die nur durch stärker dimensionierte Auslegung der Antriebseinheit kompensiert werden können.

Erfindungsgemäß können trotz vereinfachter Montage- und Fertigungstechnik die mechanischen Verluste bei einer Motor-Getriebe-Antriebseinheit der angesprochenen Art durch die Maßnahmen gemäß Patentanspruch 1 gemindert werden; durch die axiale Teilung der durch das Getriebegehäuse verlaufenden Welle in eine in dem einen Gehäuseteil gelagerte Abtriebswelle und eine damit lediglich über eine axial bewegliche Kupplung verbundene auch für eine Notbetätigung vorgesehene Antriebswelle entstehen einfachere, in geringerem Maße toleranzabhängige Systemgruppen, die in vorteilhafter Weise darüber hinaus in axialer Montagestecktechnik zusammenbaubar sind. Da dadurch auf eine hochwertige Oberflächenbearbeitung der miteinander rotierenden Bauteile verzichtet werden kann, sind die Abtriebswelle bzw. die Antriebswelle in vorteilhafter Weise aus Sintermetall gefertigt, das gleichzeitig als natürliches Schmiermittelreservoir verwendet werden kannt.

Zur vorteilhaft mit koaxialem Spiel versehenen Kupplung zwischen der Abtriebswelle einerseits und der Antriebswelle andererseits ist diese abtriebswellenseitig mit radial vorstehenden Klauen versehen, die in korrespondierende Klauentaschen der Antriebswelle spielbehaftet axial verschiebbar eintauchen.

Die Erfindung sowie weitere vorteilhafte Ausgestaltungen der Erfindung gemäß Merkmalen der Unteransprüche wird im folgenden anhand eines schematisch dargestellten Ausführungsbeispiels in der Zeichnung näher erläutert; darin zeigen:
- FIG 1: in Teilausschnitt einen axialen Längsschnitt durch eine Motor-Getriebe-Antriebseinheit zum Antrieb eines Kraftfahrzeug-Schiebedaches bei betriebsmäßigem Motorantrieb;
- FIG 2: die Motor-Getriebe-Antriebseinheit gemäß FIG 1 in stirnseitiger Draufsicht bzw. im Schnittverlauf II-II gemäß FIG 1;
- FIG 3: die Motor-Getriebe-Antriebseinheit gemäß FIG 1 im Fall einer Notbetätigung bei ausgekuppelter Getriebeübertragung.

Die Motor-Getriebe-Antriebseinheit ist axial zweigeteilt in einen ersten topfförmigen Gehäuseteil 1 und einen diesen verschließenden Gehäusedeckel als zweitem Gehäuseteil 2. Im ersten Gehäuseteil 1 ist eine Abtriebswelle 3 mit einem äußeren zur Ankopplung an den weiteren Schiebedachantrieb vorgesehenen Außenritzel über eine Sinterbuchse 8 mit für eine geringe Kantenpressung vorteilhafter großer axialer Länge drehbar gelagert. An ihrer axial oberen Stirnseite weist die Abtriebeswelle 3 vier über ihren Umfang verteilte stirnseitig offene Klauentaschen 31-34 auf, in die mit koaxialem Spiel korrespondierende Klauen 41-44 einer Antriebswelle 4 eingreifen.

Den Klauen 41-44 axial vorgelagert ist die Antriebswelle 4 mit - im Fall des normalen Betriebszustandes eines motorischen Antriebs gemäß FIG 1 - einer konzentrischen außen umlaufenden Zahnung 45 versehen, die mit einer korrespondierenden konzentrischen Innenzahnung eines Schneckenrades 5 kämmt, das auf einem axialen Lagerhülsenansatz 11 des ersten Gehäuseteils 1 drehbar gelagert ist und von einer Schneckenwelle 6 angetrieben wird, die - in hier nicht näher dargestellter Weise - z.B. das verlängerte Rotorwellenende eines antreibenden Kommutatormotors bildet.

In vorteilhafter Weise ist die mit der Abtriebswelle 3 lediglich über die Klauen 41-44 mit koaxialem Spiel in Verbindung stehende Antriebswelle 4 berührungsfrei zum zweiten Gehäuseteil 2 lediglich über ihre Außenzahnung 45 in dem Schneckenrad 5 bzw. über ihre Klauen 41-44 in den Klauentaschen 31-34 radial abgestützt. Zur toleranzspielausgleichenden axialen Abstützung ist eine Druckfeder 10 vorgesehen, die sich einerseits in einer Ausnehmung 35 der Abtriebswelle 3 gegen diese und andererseits gegen die gegenüberliegende Stirnseite des die Klauen 41-44 aufnehmenden Teils der Antriebswelle 4 axial abstützt, die ihrerseits mittelbar unter Zwischenlage eines Aufnahmerades 7 über eine Anlagescheibe 9 an den das zweite Gehäuseteil 2 bildenden Gehäusedeckel anliegt. Die Aufnahmescheibe 7 steht mittels eines in eine Mitnahmeöffnung eingreifenden Mitnahmestiftes 51 des Schneckenrades 5 mit diesem in Drehmitnahme. Am Außenumfang des Aufnahmerades 7 ist eine Zahnung 71 als Drehwinkelgeber für eine gehäuseseitig zugeordnete berührungslose, z.B. magnetische Sonde, vorgesehen.

Sämtliche zuvor genannten Bauteile sind in fertigungs- und montagetechnisch vorteilhafter Weise in axialer Steckmontagetechnik zusammenbaubar. Die Abtriebswelle 3 bzw. die Antriebswelle 4 bestehen aus öltränkbarem Sintermaterial und benötigen keine gesonderte Oberflächenbearbeitung zur Erzielung einer möglichst reibungarmen Drehlagerung.

FIG 1 zeigt die betriebsmäßige Anordnung der erfindungsgemäßen Motor-Getriebe-Antriebseinheit bei motorischem Antrieb der Abtriebswelle 3 über die Schneckenwelle 7 und das damit kämmende Schneckenrad 5, das über ein Innenritzel die Antriebswelle 4 über deren Zahnung 45 antreibt und die über ihre in die Aufnahmetaschen 31-34 der Abtriebswelle eingreifenden Klauen 41-44 in Drehmitnahme mit der Abtriebswelle 3 steht.

Im Fall einer Notbetätigung gemäß der Darstellung nach FIG 3 wird über eine in einen stirnseitig offenen Vielkant 46 der Antriebswelle 4 eingesteckte, hier nur angedeutete, Handkurbel 47 zunächst die Antriebswelle 4 entgegen dem Druck der Druckfeder 10 soweit in Richtung auf die Abtriebswelle 3 axial verschoben, bis die Außenzahnung 45 außer Eingriff zur korrespondierenden Innenzahnung des Schneckenrades 5 gelangt; dabei gleiten die Klauen 41-44 axial in den korrespondierenden Klauentaschen 31-33, derart daß eine Mitnahmeverbindung zwischen der nun über die Handkurbel 47 betätigten Antriebswelle einerseits und der Abtriebswelle 3 andererseits ohne die selbsthemmende Sperrung des Schneckengetriebes erfolgen kann.

## Patentansprüche

1. Motor-Getriebe-Antriebseinheit mit durch eine Notbetätigung auskuppelbarer Getriebeübertragung zu einer Abtriebswelle (3), insbesondere für ein Schiebedach in einem Kraftfahrzeug, mit den Merkmalen:
a) Das Getriebegehäuse ist in Achsrichtung der Antriebswelle (3) in einen ersten Gehäuseteil (1) und in einen zweiten Gehäuseteil (2) geteilt;
b) durch eine axiale Öffnung des ersten Gehäuseteils (1) ragt die Abtriebswelle (3);
c) durch eine axiale Öffnung des zweiten Gehäuseteils (2) ragt eine zwecKs Notbetätigung axial verstellbare Antriebswelle (4);
d) die Abtriebswelle (3) und das Abtriebszahnrad, z.B. ein Schneckenrad (5), des Getriebes sind allein in dem ersten Gehäuseteil (1) drehbar gelagert;
e) die Antriebswelle (4) und die Abtriebswelle (3) stehen in dauernder Mitnahmeverbindung über eine axial verschiebbare Kupplungsverbindung, die sowohl eine axiale Verstellung als auch ein koaxiales Spiel zwischen der Antriebswelle (4) und der Abtriebswelle (3) zuläßt;
f) die Antriebswelle (4) steht über eine zur Antriebswelle konzentrische Zahnung (45) mit einer korrespondierenden Zahnung des Abtriebszahnrades des Getriebes unabhängig von der Kupplungsverbindung betriebsmaßig in Übersetzungsverbindung;
g) durch axiale Verschiebung der Antriebswelle (4) bei der Notbetätigung ist die Übersetzungsverbindung zwischen der Antriebswelle (4) und dem Abtriebszahnrad aufhebbar.

2. Motor-Getriebe-Antriebseinheit nach Anspruch 1 mit dem Merkmal:
h) Die Antriebswelle (4) ist abtriebswellenseitig mit radial vorstehenden Klauen (41-44) versehen, die in korrespondierende Klauentaschen(31-34) der Abtriebswelle (3) axial verschiebbar eintauchen.

3. Motor-Getriebe-Antriebseinheit nach einem der vorhergehenden Ansprüche mit dem Merkmal:
i) Die Antriebswelle (4) bzw. die Abtriebswelle (3) sind bei axial äußerer Abstützung gegen den zweiten Gehäuseteil (2) bzw. gegen den ersten Gehäuseteil (1) durch eine, vorzugsweise in eine axiale Ausnehmung (35) der Abtriebswelle (3) eintauchende, axiale Druckfeder (10) gegeneinander verspannt.

4. Motor-Getriebe-Antriebseinheit nach einem der vorhergehenden Ansprüche mit dem Merkmal:
j) Das Abtriebszahnrad, z.B. ein Schneckenrad (5), ist auf einem axialen Lagerhülsenansatz (11) des ersten Gehäuseteils (1) drehbar gelagert.

5. Motor-Getriebe-Antriebseinheit nach einem der vorhergehenden Ansprüche mit dem Merkmal:
k) Die Abtriebswelle (3) ist über eine sich axial erstreckende Bundbuchse, z.B. Sinterbuchse (8), in dem ersten Gehäuseteil (1) gelagert.

6. Motor-Getriebe-Antriebseinheit nach einem der vorhergehenden Ansprüche mit dem Merkmal:
l) Die Antriebswelle (4) ist berührungsfrei zum zweiten Gehäuseteil (2) lediglich über ihre Zahnung (45) in dem Abtriebszahnrad, insbesondere eines Schneckenrades (5), bzw. über ihre Klauen (41-44) in den Klauentaschen (31-34) radial abgestützt.

7. Motor-Getriebe-Antriebseinheit nach einem der vorhergehenden Ansprüche mit dem Merkmal:
m) Der erste Gehäuseteil (1) ist topfförmig ausgebildet und durch einen Gehäusedeckel als zweitem Gehäuseteil (2) verschließbar.

8. Motor-Getriebe-Antriebseinheit nach einem der vorhergehenden Ansprüche mit dem Merkmal:
n) Die Bauteile der Antriebseinheit sind in axialer Steckmontagetechnik zusammenbaubar.

9. Motor-Getriebe-Antriebseinheit nach einem der vorhergehenden Ansprüche mit dem Merkmal:
o) Die Abtiebswelle (3) bzw. die Antriebswelle (4) bestehen aus Sintermetall.

## Claims

1. Engine-gearbox power unit with gearbox transmission, which can be disconnected by an emergency activation, to an output shaft (3), in particular for a sliding roof in a motor vehicle, having the features:
a) the gearbox housing is divided in the axial direction of the drive shaft (4) into a first housing component (1) and into a second housing component (2);
b) the output shaft (3) projects through an axial opening in the first housing component (1);
c) a drive shaft (4) which can be adjusted axially for the purpose of emergency activation projects through an axial opening in the second housing component (2);
d) the output shaft (3) and the output gear, for example a worm gear (5), of the gearbox are rotatably mounted only in the first housing component (1);
e) the drive shaft (4) and the output shaft (3) have a continuous drive-connection via an axially displaceable clutch connection which permits both an axial adjustment and a coaxial play between the drive shaft (4) and the output shaft (3);
f) the drive shaft (4) is operatively connected in a geared manner, by means of a toothing (45) which is concentric with respect to the drive shaft, to a corresponding toothing of the output gear of the gearbox, independently of the clutch connection;
g) the geared connection between the drive shaft (4) and the output gear can be eliminated by axially displacing the drive shaft (4) during the emergency activation.

2. Engine-gearbox power unit according to Claim 1, having the feature:
h) the drive shaft (4) is provided on the output shaft side with radially protruding claws (41-44) which dip in an axially displaceable fashion into corresponding claw pockets (31-34) of the output shaft (3).

3. Engine-gearbox power unit according to one of the preceding claims, with the feature:
i) the drive shaft (4) and the output shaft (3) are clamped one against the other, with axially external bracing against the second housing component (2) or against the first housing component (1), respectively, by means of an axial compression spring (10) which preferably dips into an axial recess (35) of the output shaft (3).

4. Engine-gearbox power unit according to one of the preceding claims, with the feature:
j) the output gear, for example a worm gear (5), is rotatably mounted on an axial bearing sleeve extension (11) of the first housing component (1).

5. Engine-gearbox power unit according to one of the preceding claims, with the feature:
k) the output shaft (3) is mounted in the first housing component (1) by means of an axially extending flange bushing, for example sintered bushing (8).

6. Engine-gearbox power unit according to one of the preceding claims, with the feature:
l) the drive shaft (4) is radially supported, in a contact-free manner with respect to the second housing component (2), exclusively by means of its toothing (45) in the output gear, in particular of a worm gear (5), and by means of its claws (41-44) in the claw pockets (31-34), respectively.

7. Engine-gearbox power unit according to one of the preceding claims, with the feature:
m) the first housing component (1) is a pot-shaped construction and can be closed by means of a housing lid as the second housing component (2).

8. Engine-gearbox power unit according to one of the preceding claims, with the feature:
n) the components of the power unit can be assembled using axial plug-type assembly technology.

9. Engine-gearbox power unit according to one of the preceding claims, with the feature:
o) the output shaft (3) and the drive shaft (4) consist of sintered metal.

## Revendications

1. Unité d'entraînement à moto-réducteur comportant une transmission pouvant être désaccouplée au moyen d'un actionnement d'urgence et reliée à un arbre mené (3), notamment pour un toit coulissant dans un véhicule automobile, présentant les caractéristiques suivantes :
a) le carter de la transmission est subdivisé, dans la direction axiale de l'arbre mené (3), en une première partie (1) et en une seconde partie (2);
b) l'arbre mené (3) pénètre dans une ouverture axiale de la première partie (1) du carter;
c) un arbre d'entraînement (4) déplaçable axialement en vue d'un actionnement d'urgence, pénètre dans une ouverture axiale de la seconde partie (2) du carter;
d) l'arbre mené (3) et le pignon mené, par exemple une roue à vis sans fin (5) de la transmission, sont montés de manière à pouvoir tourner uniquement dans la première partie (1) du carter;
e) l'arbre d'entraînement (4) et l'arbre mené (3) sont reliés selon une liaison permanente d'entraînement par l'intermédiaire d'une liaison d'accouplement déplaçable axialement, qui autorise aussi bien un déplacement qu'un jeu axial entre l'arbre d'entraînement (4) et l'arbre mené (3);
f) l'arbre d'entraînement (4) est relié en fonctionnement selon une liaison de démultiplication, indépendamment de la liaison d'accouplement, par l'intermédiaire d'une denture (45) qui est concentrique à l'arbre d'entraînement, à une denture correspondante du pignon mené de la transmission;
g) lors de l'actionnement d'urgence, la liaison de démultiplication entre l'arbre d'entraînement (4) et le pignon mené peut être supprimée sous l'effet du déplacement axial de l'arbre d'entraînement (4).

2. Unité d'entraînement à moto-réducteur suivant la revendication 1, présentant la caractéristique suivante :
a) l'arbre d'entraînement (4) est pourvu, sur le côté mené, de griffes (41-44) qui font saillie radialement et qui pénètrent, avec possibilité de déplacement axial, dans des logements correspondants (31-34) de l'arbre mené (3).

3. Unité d'entraînement à moto-réducteur suivant l'une des revendications précédentes, présentant la caractéristique suivante :
i) dans le cas d'un soutien extérieur axial contre la seconde partie (2) du carter ou contre la première partie (1) du carter, l'arbre d'entraînement (4) ou l'arbre mené (3) sont repoussés l'un vers l'autre par un ressort axial de pression (10), qui pénètre de préférence dans un évidement axial (35) de l'arbre mené (3).

4. Unité d'entraînement à moto-réducteur suivant l'une des revendications précédentes, présentant la caractéristique suivante :
j) le pignon mené, par exemple une roue tangente (5), est monté de manière à pouvoir tourner sur un embout axial (11) en forme de coussinet de palier de la première partie (1) du carter.

5. Unité d'entraînement à moto-réducteur suivant l'une des revendications précédentes, présentant la caractéristique suivante :
k) l'arbre mené (3) est monté dans la première partie (1) du carter par l'intermédiaire d'une douille à collet, qui s'étend axialement, par exemple une douille filetée (8), dans la première partie (1) du carter.

6. Unité d'entraînement à moto-réducteur suivant l'une des revendications précédentes, présentant la caractéristique suivante :
l) l'arbre d'entraînement (4) prend appui radialement sans contact avec la seconde partie (2) du carter, uniquement par l'intermédiaire de dentures (45), dans le pignon mené, notamment une roue tangente (5), ou par l'intermédiaire de ses griffes (41-44) dans les logements (31-34) pour griffes.

7. Unité d'entraînement à moto-réducteur suivant l'une des revendications précédentes, présentant la caractéristique suivante :
m) la première partie (1) du carter est réalisée en forme de pot et peut être fermée par un couvercle du carter en tant que seconde partie (2) du carter.

8. Unité d'entraînement à moto-réducteur suivant l'une des revendications précédentes, présentant la caractéristique suivante :
n) les composants de l'unité d'entraînement peuvent être assemblés selon une technique de montage avec enfichage axial.

9. Unité d'entraînement à moto-réducteur suivant l'une des revendications précédentes, présentant la caractéristique suivante :
o) l'arbre mené (3) et l'arbre d'entraînement (4) sont réalisés en métal fritté.
